# DEMANDE DE BREVET EUROPEEN

(11) **EP 0 462 095 A1**
(43) Date de publication de la demande: **18.12.1991**
(21) Numéro de dépôt: 91870089.9
(22) Date de dépôt: 05.06.1991
(51) Int. Cl.: F41B 11/00, F41B 11/02

(54) **Dispositif de chargement pour carabine à air comprimé**

(30) Priorité: 13.06.1990 BE 9000600
(71) Demandeur: Rutten, Jean, B-4950 Beaufays (BE)
(72) Inventeur: Rutten, Jean, B-4950 Beaufays (BE)
(74) Mandataire: Dellicour, Paul (BE)

(57) **Abrégé**

Dispositif de chargement pour carabine à air comprimé, caractérisé en ce qu'il consiste en la combinaison d'une ouverture (18) en relation avec l'alésage (8) du canon de la carabine et permettant d'introduire un plomb (19) dans le canon et des moyens (9) coopérant avec cette ouverture afin de fermer cette ouverture (18) d'une manière étanche, d'une part, et de guider le plomb (19) d'une manière co-axiale avec l'alésage (8), d'autre part.

## Description

L'invention concerne un dispositif de chargement pour carabine à air comprimé.

Il est connu que le chargement des carabines à air pose des problèmes.

Dans la plupart des cas, l'armement de la carabine se réalise par la mise en position, directement ou indirectement, dans l'extrémité postérieure du canon de la carabine, d'un plomb, ce dernier étant mis dans le canon manuellement ce qui se traduit régulièrement par une mauvaise pose.

En pratique, le plomb est placé dans un trou prévu dans l'extrémité libre d'un levier dont ledit trou peut être posé dans l'alignement du trou du canon après que le plomb soit mis.

En effet, il arrive que le plomb soit mis d'une façon erronée dans le canon ou dans ledit levier, c'est à dire avec la tête du plomb vers le tireur, ce qui empêche de tirer le plomb d'une manière exacte. Reprendre le plomb dans ce cas est toutefois impossible et on est donc obligé de tirer le plomb avec tous les désavantages y afférents.

Un autre préjudice de cette manière d'armement connue, résulte du fait que le plomb est souvent poussé dans le canon ou dans ledit levier au moyen de l'ongle du pouce afin de mettre l'extrémité arrière du plomb dans le plan de l'extrémité postérieure du canon de la carabine, respectivement dans le plan de l'extrémité libre dudit levier. Il est connu qu'un tel traitement du plomb abîme l'extrémité arrière du plomb ce qui résulte également dans un tirage inexacte du plomb.

Un désavantage résultant de l'emploi d'un tel levier de chargement est encore l'étanchéité médiocre entre l'extrémité libre dudit levier et la carabine, du fait que l'étanchéité doit être obtenue par la coopération de deux plans dont l'un présente un mouvement de basculement par rapport à l'autre.

On a déjà proposé de remédier à ce désavantage en employant un barillet remplaçant ledit levier, ce barillet étant pourvu d'un trou transversal pouvant être tourné dans le prolongement du trou du canon, l'armement du barillet se réalisant, toujours manuellement, présentant donc tous les susdits désavantages, avec ledit trou transversal dirigé perpendiculairement par rapport au canon de la carabine.

L'armement par un tel barillet présente également des désavantages d'étanchéité, d'une part, et en plus une déformation possible du plomb, quand il passe dudit trou transversal du barillet d'armement vers le trou dans le canon, d'autre part.

L'invention a comme objet un dispositif d'armement pour arme à air comprimé excluant les susdits désavantages.

En effet, le dispositif selon l'invention comporte une cavité permettant le dépôt du plomb dans la carabine d'une telle manière que la disposition du plomb dans la carabine reste parfaitement visible, d'une part, et qu'il reste possible de reprendre, d'une manière extrêmement simple, le plomb au cas ou il serait disposé d'une manière inexacte, d'autre part.

Le dispositif selon l'invention comporte en plus un levier permettant la fermeture de ladite cavité, ce levier 'pouvant guider le plomb disposé dans ladite cavité, d'une part, et assurer l'étanchéité autour de ladite cavité par le contact de deux plans parallèles, d'autre part.

Finalement, le dispositif selon l'invention 'comporte un système de verrouillage à point mort permettant, d'une part, le basculement libre du levier et, d'autre part, le verrouillage, respectivement le déverrouillage du levier, n'exigeant qu'un effort faible, tout en garantissant un verrouillage ferme.

Le dispositif de chargement pour carabine à air comprimé selon l'invention est caractérisé en ce qu'il consiste en la combinaison d'une ouverture en relation avec l'alésage du canon de la carabine et permettant d'introduire un plomb dans le canon et des moyens coopérant avec cette ouverture afin de fermer cette ouverture d'une manière étanche, d'une part, et de guider le plomb d'une manière co-axiale avec l'alésage, d'autre part.

Afin de mieux faire ressortir les caractéristiques du dispositif selon l'invention, une forme préférentielle est décrite ci-après sans caractère restrictif avec références aux dessins annexés dans lesquels:
la figure 1 représente une carabine à air pourvue du dispositif d'armement selon l'invention, ce dernier se trouvant en position verrouillée;
la figure 2 représente la carabine selon la figure 1, le dispositif d'armement selon l'invention se trouvant en position ouverte;
la figure 3 représente à plus grande échelle, la partie indiquée en F3 à la figure 1;
la figure 4 représente une vue selon la flèche F4 à la figure 3;
la figure 5 représente une coupe selon la ligne V-V de la figure 4;
les figures 6 et 7 représentent des coupes respectivement selon la ligne VI-VI et VII-VII de la figure 5;
la figure 8 représente à plus grande échelle la partie indiquée en F8 à la figure 2;
la figure 9 représente une vue selon la flêche F9 de la figure 8;
la figure 10 représente une coupe semblable à celle de la figure 5, le dispositif selon l'invention se trouvant en position ouverte;
la figure 11 représente une coupe selon la ligne XI-XI de la figure 10;
la figure 12 représente une coupe semblable à celle des figures 5 et 10, le dispositif d'armement étant représenté dans une position de verrouillage intermédiaire.

La figure 1 représente une carabine à air 1 constituée par trois parties principales, notamment le canon 2, la carcasse 3 et la crosse 4

Dans les figures est également schématisée la chambre à air comprimé 5 en relation avec un canal de sortie 6 correspondant avec l'entrée 7 de l'alésage 8 du canon 2.

Le dispositif d'armement proprement dit 9 selon l'invention est substantiellement constitué par deux leviers, respectivement un levier de manoeuvre 10 et un levier de verrouillage 11, articulés autour d'un axe commun 12 monté dans des oreilles 13-14 constitutives de la carcasse de la carabine, ces oreilles étant situées dans un évidement 15 pratiqué dans la partie supérieure de la carcasse 3, cet évidement pouvant recevoir les leviers 10 et 11 en position de verrouillage du dispositif d'armement selon l'invention.

Ledit évidement 15 représente substantiellement une surface inférieure 16 et à l'extrémité arrière une surface inclinée 17, la surface 16 étant pourvue d'une ouverture ou cavité 18 en relation avec l'alésage 8, les dimensions de cette cavité 18 étant supérieures aux dimensions d'un plomb 19, tandis que la surface inclinée 17 est pourvue d'une cavité de verrouillage 20.

Le levier de manoeuvre 10 est pourvu d'un évidement 21 permettant d'y loger une grande partie du levier de verrouillage 11.

Le levier de manoeuvre 10 est relié, au moyen d'un axe 22, à une bielle 23 dont l'autre extrémité est reliée, au moyen d'un axe 24, à l'extrémité postérieure d'un verrou 25, dont la partie arrière 26 peut coulisser dans un alésage 27, tandis que la partie avant, plus spécialement le verrou proprement dit 25, peut coulisser dans un alésage 28, ce dernier représentant un diamètre plus faible que le diamètre de l'alésage 27, afin de réaliser ainsi des butées, respectivement 29-30 entre lesquelles est interposé un ressort de compression 31.

Le levier de verrouillage 11 est encore pourvu sur sa face inférieure 32 d'une rainure sans fin 33 dans laquelle est engagé un joint torique 34 entourant une extension 35 d'une longueur égale ou supérieure à la longueur d'un plomb 19 et d'une largeur égale au diamètre d'un plomb 19, l'extrémité de cette extension 35 étant pourvue d'un creux 36 dont le diamètre correspond au diamètre du plomb 19.

Dans le levier 11 est finalement montée une petite tige 37 avec laquelle peut coopérer dans la position ouverte du dispositif selon l'invention, l'extrémité libre du verrou 25.

Le fonctionnement du dispositif selon l'invention est très simple et comme suit.

Pour charger la carabine, il suffit de prendre le levier de manoeuvre 10 entre le pouce et l'index et de faire basculer ce levier autour de l'axe 12.

Le basculement de ce levier 10 a pour effet que l'axe de la bielle 23 bascule également autour de l'axe 12 ce qui a pour effet que la bielle 23 excerce par l'intermédiaire de l'axe 24 une force de traction sur le verrou 25 afin de libérer ce dernier de la cavité 20 ce qui permet le basculement à la fois du levier 10 et du levier 11 qui peuvent se mettre dans la position telle que représentée dans la figure 8.

Le dispositif de chargement selon l'invention reste dans cette position, le retrait du verrou 25 sous l'influence du ressort 31 étant limité par la petite tige 37 formant butée.

A ce moment il suffit de mettre un plomb 19 dans l'alésage 8 au travers de la cavité ou ouverture 18.

Il va de soi que le plomb 19 reste ainsi parfaitement visible pour le tireur qui peut ainsi vérifier la position exacte du plomb 19. En plus, la présence de l'ouverture 18, plus longue que la longueur d'un plomb 19 permet d'enlever un plomb mal positionné par le simple fait de retourner la carabine afin de faire tomber le plomb 19 en question.

Une fois le plomb 19 mis de la manière exacte dans l'alésage 8, il suffit de fermer le dispositif 9 selon l'invention, en poussant le levier de manoeuvre 10 et ainsi le levier de verrouillage 11 vers le bas autour de l'axe 12.

C'est ainsi que le levier de verrouillage 11 se placera dans l'évidement 15 (voir figure 12) avec le joint torique 34 posé librement sur la face 16 de l'évidement 15, l'extension 35 étant placée dans l'ouverture 18 avec la partie creuse 36 posée librement sur le plomb 19.

Il convient à ce moment de continuer le mouvement de basculement du levier 10 vers le bas pour obtenir que le verrou 25 soit introduit dans la cavité 20.

Effectivement, en poussant le levier 10 vers le bas, la bielle 23 poussera le levier 25 vers l'avant contre l'action du ressort 31.

Par cet effet et vu les faces inclinées coopérantes respectivement de la cavité et du verrou 25, le levier de verrouillage 11 est poussé fermement vers le bas de façon à ce que le joint torique 34 entoure la cavité 18 d'une manière parfaitement étanche et cela par une simple poussée verticale du joint torique 34 sur le plan 16.

On obtient ainsi au même moment que l'extension 35 se place avec sa partie creuse 36 parfaitement autour du plomb 19 afin que ce dernier soit aligné co-axialement avec l'alésage 8.

En poussant le levier de manoeuvre 10 vers le bas sur le levier de verrouillage 11 (voir figure 5), l'axe 22 de la bielle 23 dépassera légèrement son point mort, c'est à dire l'axe 22 se placera sur un niveau en dessous du niveau de l'axe 24 ce qui provoque automatiquement le verrouillage du levier de verrouillage 11.

Il est à remarquer que le dispositif selon l'invention ne nécessite qu'un seul joint d'étanchéité, notamment le joint 34, qui est comprimé, à la fermeture et au verrouillage, sans aucun glissement des surfaces, sous l'effet d'un effort énorme, obtenu par l'effet de coin. L'étanchéité est ainsi réalisée dans des conditions idéales.

De ce qui précède résulte que le dispositif de chargement selon l'invention est extrêmement facile à manipuler et permet un verrouillage et une étanchéité très efficace, tout en permettant une pose très facile d'un plomb dans la carabine en évitant toute déformation du plomb avec la possibilité de contrôler, après cette pose, la position exacte du plomb et de pouvoir enlever, toujours d'une manière extrêmement facile, le plomb s'il est posé d'une manière inexacte.

Il va de soi que l'invention n'est nullement limitée à l'exemple décrit ci-avant et illustré dans les dessins mais que diverses modifications peuvent y être apportées sans, pour autant, sortir du cadre de l'invention.

## Revendications

**1.-** Dispositif de chargement pour carabine à air comprimé, caractérisé en ce qu'il consiste en la combinaison d'une ouverture (18) en relation avec l'alésage (8) du canon de la carabine et permettant d'introduire un plomb (19) dans le canon et des moyens (9) coopérant avec cette ouverture afin de fermer cette ouverture (18) d'une manière étanche, d'une part, et de guider le plomb (19) d'une manière co-axiale avec l'alésage (8), d'autre part.

**2.-** Dispositif de chargement selon la revendication 1, caractérisé en ce que les moyens (9) sont constitués par un levier (11) articulé autour d'un axe (12), ce levier étant équipé d'un verrou (25) pouvant coopérer avec une cavité (20) dans la carcasse (3) de la carabine; des moyens d'étanchéité (34) permettant de fermer hermétiquement la susdite ouverture (18) et une extension (35) pouvant s'introduire dans ladite ouverture (18) afin d'entrer en contact avec le plomb (19).

**3.-** Dispositif de chargement selon la revendication 1 ou 2, caractérisé en ce que l'ouverture (18) est pratiquée dans le fond d'un évidement (15) dans la carcasse (3) de la carabine, cet évidement pouvant loger le levier de verrouillage (11) et est pourvu dans ce but de deux oreilles (13-14) dans lesquelles est monté ledit axe (12).

**4.-** Dispositif de chargement selon la revendication 3, caractérisé en ce que l'extrémité libre du levier (11) est constitué par un plan incliné correspondant avec un plan incliné (17) de l'évidement (15) dans la carabine.

**5.-** Dispositif de chargement selon l'une des revendications précédentes, caractérisé en ce que dans le plan incliné de l'extrémité libre du levier (11) est pratiqué un alésage (28) dans lequel le verrou (25) peut se mouvoir afin que l'extrémité libre de ce verrou (25) puisse coopérer avec ladite cavité (20) dans le plan incliné (17) de l'évidement (15).

**6.-** Dispositif de chargement selon la revendication 5, caractérisé en ce qu'au moins la face supérieure du verrou (25) présente une partie inclinée pouvant coopérer avec la paroi supérieure inclinée de ladite cavité (20).

**7.-** Dispositif de chargement selon l'une des revendications précédentes caractérisé, en ce que le verrou (25) peut être bloqué dans deux positions, notamment les positions de verrouillage et de déverrouillage.

**8.-** Dispositif de chargement selon l'une des revendications précédentes, caractérisé en ce que le verrou (25) représente une partie postérieure élargie (26) pouvant se mouvoir dans un alésage (27) de diamètre plus grand que le diamètre de l'alésage (28), la partie arrière du verrou étant pourvue d'un axe (24) coopérant avec l'extrémité d'une bielle (23) dont l'autre extrémité est articulée, par l'intermédiaire d'un axe (22) à un levier de manoeuvre (10), ce dernier étant articulé sur l'axe (12) dudit levier de verrouillage (11).

**9.-** Dispositif de chargement selon la revendication 8, caractérisé en ce qu'autour du verrou (25), entre le levier (11) et la partie postérieure (26) du verrou (25), est disposé un ressort de compression (31).

**10.-** Dispositif de chargement selon la revendication 8 ou 9, caractérisé en ce que le levier (11) est pourvu d'une tige (37) formant butée, dans la position de déverrouillage, pour le verrou (25).

**11.-** Dispositif selon la revendication 8, caractérisé en ce que le levier de manoeuvre (10) représente un évidement (21) dans lequel peut se loger la partie correspondante du levier de verrouillage (11).

**12.-** Dispositif de chargement selon les revendications 8 à 11, caractérisé en ce que dans la position de verrouillage l'axe (22) se trouve à un niveau inférieur à l'axe (24) de la bielle (23).

**13.-** Dispositif de chargement selon l'une des revendications précédentes, caractérisé en ce que l'ouverture (18) dans le fond de l'évidement (15) représente une longueur plus grande que la longueur d'un plomb (19) et une largeur égale ou légèrement plus grande que le diamètre dudit plomb (19).

**14.-** Dispositif de chargement selon l'une des revendications précédentes, caractérisé en ce que l'étanchéité entre le dispositif proprement dit (9) et l'alésage (8) dans le canon (2) est obtenu au moyen d'un seul joint (34).

**15.-** Dispositif de chargement selon l'une des revendications précédentes, caractérisé en ce que la paroi inférieure (32) du levier (11) est pourvue d'une rainure sans fin (33) dans laquelle est logé un joint torique (34) entourant, dans la position verrouillée du levier (11), ladite ouverture (18) dans le fond de l'évidement (15).

**16.-** Dispositif de chargement selon l'une des revendications précédentes, caractérisé en ce que ladite extension (35) est située dans le contour de ladite rainure sans fin (33), les dimensions transversales de ladite extension étant plus petites que les dimensions de l'ouverture (18) dans le fond de l'évidement (15).

**17.-** Dispositif de chargement selon la revendication 15, caractérisé en ce que, dans la position verrouillée du levier (11), l'extrémité creuse (36) de l'extension (35) se trouve juste au dessus du plomb (19).
